# EUROPÄISCHE PATENTSCHRIFT

(11) **EP 2 327 336 B1**
(45) Veröffentlichungstag und Bekanntmachung des Hinweises auf die Patenterteilung: **21.08.2013**
(21) Anmeldenummer: 11000996.6
(22) Anmeldetag: 05.12.2006
(51) Int. Cl.: A47C 3/04, G09F 7/22, G09F 23/02, A47C 3/00

(54) **Reklamezaun mit Sitz**
Advertising fence with a seat
Barrière de publicité dotée d'un siège

(30) Priorität: 20.12.2005 YU P094305
(43) Veröffentlichungstag der Anmeldung: 01.06.2011
(62) Teilanmeldung aus: 06818975.2
(73) Patentinhaber: TRI-On GmbH, 5020 Salzburg (AT)
(72) Erfinder: Mirkovic, Radivoje, 11000 Belgrad (RS)
(74) Vertreter: Diehl & Partner GbR

(56) Entgegenhaltungen:
- EP-B1- 1 978 844
- WO-A1-2005/109383
- DE-A1- 10 003 152
- DE-A1- 19 835 690
- DE-U1- 29 613 727
- FR-A1- 2 673 212
- JP-A- 9 078 543
- JP-U- 3 016 718

## Beschreibung

Die Erfindung bezieht sich auf einen Reklamezaun mit Sitz gemäss dem Oberbegriff des Anspruchs 1.

Das technische Problem, das mit der Erfindung gelöst wird, besteht darin, einen im Boden befestigten Zaun an öffentlichen Plätzen zu errichten, wie z. B. Haltestellen im Stadtverkehr, Märkten, Eingängen in Schulgebäuden, Parks, Untergrundbahn und ähnliches, an denen eine Reklametätigkeit möglich ist, wobei durch Drehen der Platte in eine horizontale Lage ein Sitz zum Ausrasten gebildet werden kann.

Es sind im Boden befestigte Zäune an öffentlichen Orten, wie Haltestellen des öffentlichen Verkehrs, Schulen, Fahrzeugparkplätzen und dergleichen bekannt, die meist aus im Boden einbetonierten Metallpfählen in einem bestimmten Abstand errichtet sind, die untereinander entweder mit horizontalen Rohren oder Ketten verbunden sind. An den Ketten werden häufig Blechplatten befestigt, die als Reklameschilder dienen.

Ein Nachteil dieser bekannten Zäune mit diesen Reklametafeln ist der, dass der Zaun nicht als vorübergehender Sitzplatz genutzt werden kann. Außer in Parks, wo Sitzbänke aufgestellt sind, bieten in der urbanen Umgebung die meisten umzäunten Flächen den Menschen nicht die Möglichkeit, sich vorübergehend auszurasten. Zum Sitzen bestimmte Bänke, die zugleich auch als Abgrenzung dienen, haben den Nachteil, dass die Sitzfläche atmosphärischen Niederschlägen ausgesetzt ist und verschmutzt wird, so dass keine sauberen Flächen bestehen, die zum Sitzen benutzt werden können.

Aus dem Stand der Technik ist ein Reklamezaun mit Sitz bekannt, der sich in einem Rohrrahmen befindet, der in dem Boden einbetoniert ist. Zwischen den vertikalen Holmen des Rahmens ist ein Sitz gelagert, der um eine Achse mit einem Winkel von 180° gedreht werden kann. Am kürzeren Abschnitt des Sitzes ist an beiden Seiten ein Hebel angeordnet, der mit dem anderen Ende mit einem Gewicht verbunden ist, das sich im Vertikalrohr des Rahmens verschieben lässt. Wenn der Sitz zu Reklamezwecken dient, die auf beiden Seiten des Sitzes vorgesehen werden, befindet sich das Gewicht in der unteren Lage und der Sitz ist dann in vertikaler Position. Durch Wenden des Sitzes in die eine oder andere Richtung in die Horizontalposition wird das Gewicht in seine obere Lage verschoben.

Der Nachteil dieser bekannten Reklamezaunlösung mit Sitz besteht darin, dass der mit dem Sitz und dem Gewicht verbundene Hebel sichtbar ist und eine Gefahr darstellt, dass sich die Finger oder Bekleidung darin einklemmen. Eine besondere Gefahr besteht für Kinder, die durch Wenden des Sitzes in die eine oder andere Richtung sich die Finger verletzen können.

Das japanische Gebrauchsmuster JP 3016718 U offenbart die Merkmale des Oberbegriffs des unabhängigen Anspruchs 1 sowie das Vorsehen eines zweiteiligen Grafikelements, dessen einer Teil zwischen den Vertikalrohren aufgespannt ist, und dessen anderer Teil auf der Unterseite des Sitzes vorgesehen ist.

Die japanische Patentanmeldung JP 09-78543 offenbart einen als Absperrung verwendbaren Klappsitz mit den Merkmalen des Oberbegriffs des unabhängigen Anspruchs 1. Mittels einer Feder ist der Sitz in eine vertikale Orientierung vorgespannt.

Aus der deutschen Offenlegungsschrift DE 100 03 152 A1 ist eine Parkbank mit klappbarer Sitzfläche bekannt, deren Sitzfläche mittels eines Gegengewichts im unbelasteten Zustand in einer vertikalen Orientierung gehalten wird.

Eine im Rückenbereich eines Sitzmöbels angeordnete Aufnahme für einen Werbeträger ist aus der deutschen Offenlegungsschrift DE 198 35 690 A1 bekannt. Die Aufnahme ist als Gehäuse ausgebildet, weist eine verschließbare Öffnung auf und erlaubt die Anordnung eines Werbeträgers im Inneren des Gehäuses. Weiter weist das Gehäuse eine Vorderfläche aus durchsichtigem Material auf.

Die internationale Patentanmeldung WO 2005/109383 offenbart ein Polster, welches eine Aufnahme für einen Werbeträger aufweist. Diese Aufnahme kann beispielsweise durch eine Klarsichtfolie gebildet sein, welche eine Einschuböffnung aufweist und durch Nähte, Klettverschlüsse oder Druckknöpfe an einer Sitzfläche des Polsters befestigt ist.

Das deutsche Gebrauchsmuster DE 296 13 727 U1 offenbart eine zwischen zwei Vertikalrohren aufgespannte Plakatwand, welche sich durch eine große Montagefreudigkeit auszeichnet. Auf die Plakatwand sollen mittels Kleister Werbeplakate aufgeklebt werden können. Weiter kann die Plakatwand eine Beleuchtungseinrichtung aufweisen.

Aufgabe der Erfindung ist es, einen Reklamezaun mit Sitz zu schaffen, mit dem die vorstehend geschilderten Nachteile beseitigt sind.

Dies wird erfindungsgemäß mit dem in Anspruch 1 gekennzeichneten Reklamezaun erreicht. In den Unteransprüchen sind vorteilhafte Ausgestaltungen der Erfindung wiedergegeben.

Der erfindungsgemäße Reklamezaun mit Sitz ist aus parallelen Vertikalstäben zusammengesetzt, die mit ihren Enden als Pfahle z. B. durch Einbetonieren in den Boden eingelassen sind. Die oberen freien Enden sind mit Knien und horizontalen Rohren verbunden. An den Vertikalrohren sind mit Rohrschellen und Schrauben, vorzugsweise Innenmehrkant- oder Inbusschrauben, Führungen befestigt, die halbkreisförmige Rillen aufweisen, in die an der Sitzplatte befestigte Anschlage eingreifen.

Die Reklamesitzplatte wird von einem zu einem U gebogenen U-Profil umschlossen. Zwischen den Schenkeln des U-Profils ist die Füllung mit beidseitig verklebtem Blech, vorzugsweise aus Aluminium, angeklebt, wahrend in einem bestimmten Abstand eine durchsichtige Schutzplatte verlegt ist. In den Spalt zwischen dem Blech und der durchsichtigen Schutzplatte ist ein beispielsweise aus Karton, Papier oder Kunststoff gebildeter Werbeträger mit der Reklame eingezogen, also einer visuellen, insbesondere aus alphanumerischen Daten und/oder Bildern bestehenden Werbung.

Nachstehend ist eine Ausführungsform der Erfindung anhand der Zeichnung beispielhaft näher beschrieben. Darin zeigen:
- Figur 1: eine Vorderansicht des Reklamezauns mit Sitz in entlasteter Position;
- Figur 2: eine Seitenansicht des Reklamezauns gemäss Figur 1 in der Sitzposition;
- Figur 3: das Detail "A" von Figur 1;
- Figur 4: den Querschnitt entlang der Linie I-I in Figur 3;
- Figur 5: das Detail "B" in Figur 2;
- Figur 6: die Ansicht in Richtung des Pfeils "E" in Figur 5;
- Figur 7: den Aufbau der Reklamesitzplatte;
- Figur 8: den Querschnitt entlang der Linie II-II in Figur 7;
- Figur 9: das Detail "C" in Figur 7;
- Figur 10: einen Querschnitt entlang der Linie III-III in Figur 9; und
- Figur 11: den Reklamezaun mit Sitz in verschiedenen Anwendungskombinationen, und zwar miteinander bzw. mit einer Quersprosse oben oder unten oder mit zwei Quersprossen verbunden.

Gemäß Figuren 1 bis 6 ist der Reklamezaun mit Sitz mit einem Rahmen ausgeführt, der zwei Vertikalrohre 3 aufweist, die am unteren Ende als Pfähle 8 in den Boden einbetoniert sind, wobei die Rohre 3 mit Schutzkappen 7 (Figur 1 und 2) überzogen sind. Die Vertikalrohre 3 sind an ihren oberen freien Enden mit Knien 2 verbunden, wobei zwischen den Knien an den beiden Vertikalrohren 3 ein Horizontalrohr 1 befestigt ist. Die Vertikalrohre 3, die Knie 2 und das Horizontalrohr 1 sind untereinander mit einem Klebstoff verbunden.

In Figur 11 sind verschiedene Verbindungsmöglichkeiten von Reklamezäunen mit Sitz mittels horizontaler Sprossen 9 dargestellt, in deren Enden durch Verklebung ein Einschub oder Keil 10 mit zentraler Gewindebohrung für eine Inbusschraube 11 befestigt ist, die durch die Öffnungen von zwei Rohrschellen 6 ragt, die das Vertikalrohr 3 umschließen, wobei beim Anziehen der Inbusschraube 11 die Horizontalsprossen 9 an die Vertikalrohre 3 gezogen werden, um zwei oder mehrere Reklamezäune mit Sitz zu verbinden (Figur 3, 4 und 11). Die Schraube 11 durchsetzt zugleich das untere Ende des Knies 2. Die Länge der Horizontalsprossen 9 ist beliebig.

In Figur 7 bis 10 ist eine Reklamesitzplatte 4 dargestellt, die aus der Füllung 15 und dem U-Profil 13 besteht, welches zu einem U mit nach unten weisender Öffnung gebogen ist (Figur 7). Gemäß Figur 8 sind auf die dünnen Abschnitte 27 der Schenkel des U-Profils 13 durchsichtige Schutzfolien oder -platten 17 aufgeklebt. Die Füllung 15 besteht aus einem Kunststoff-Schaumstoff, wie Styropor und ist oben und unten mit einem Aluminiumblech 16 verkleidet und in die dicken Abschnitte 28 des U-Profils 13 eingezogen und verklebt. In den zwischen Aluminiumblech 16 und durchsichtiger Platte 17 gebildeten Spalt kann von der einen oder der anderen Seite der Platte ein Werbeträger aus Karton, Papier oder Kunststoff, der mit einer Reklamebotschaft versehen ist, eingefügt werden.

An den offenen Enden des Us, das aus dem U-Profil 13 besteht, sind mit einem Klebstoff Träger 18 befestigt, in die Achsbolzen 14 und Anschläge 12 eingedreht sind. Die Achsbolzen 14 sind zusätzlich mit Kontraschrauben 19 fixiert (Figur 9). Zwischen den Trägern 18 ist mit Schrauben 21 ein rechteckiges, plattenförmiges Gewicht 20 befestigt. Die freien Enden des U-Profils 13 (Figur 7) sind mit dem abdeckenden U-Profil 23 verschlossen, das mit Schrauben 22 abnehmbar an dem Gewicht 20 befestigt ist. Die Reklamesitzplatte 4 ist zwischen den Vertikalrohren 3 um die Achsbolzen 14 verschwenkbar gelagert, wobei eine Führung 5 vorgesehen ist, die mit einer Rohrschelle 6 im Vertikalrohr 3 mittels der Schraube 25 befestigt ist. Die Führungen 5 werden durch Gussteile gebildet, die die Vertikalrohre 3 umschließen. An der der Sitzplatte 4 zugewandten Seite weisen die Führungen 5 eine Fläche mit einer halbkreisförmigen Nut oder Rille 24 auf, in der die Anschläge 12 geführt sind, wodurch die Platte 4 um 180° gedreht werden kann.

Der erfindungsgemäße Reklamezaun mit Sitz bildet, wenn er nicht zum Sitzen benutzt wird, eine gewisse Barriere, also einen Zaun, wo dies nötig ist und zwar an einem für eine Reklame günstigen Ort, wodurch er im Vergleich zu einem gewöhnlichen Zaun auch dekorativ wirkt. Zugleich zieht er die Aufmerksamkeit der Passanten bzw. der Personen an, an die sich die Reklamebotschaft richtet.

Die Reklamesitzplatte 4 kann auf die eine oder andere Seite zum vorübergehenden Ausrasten oder zur Ablage von Sachen gezogen werden. Durch das Gewicht der sitzenden Person wird die Reklamesitzplatte 4 in horizontaler Lage gehalten. Sobald die Person aufsteht, dreht sich die Sitzplatte 4 automatisch durch das Gewicht 20 in die ursprüngliche vertikale Lage zurück und die Reklamebotschaft wird wieder sichtbar. Da sie sich, wenn sie nicht benutzt wird, in der Vertikalposition befindet, können an der Oberfläche der Reklamesitzplatte 4 keine atmosphärischen Niederschläge zurückbleiben, wodurch die Sitzfläche immer relativ sauber ist im Vergleich zu üblichen Sitzen an öffentlichen Plätzen, wie Parks, Haltestellen und dergleichen. Erfindungsgemäß wird also ein Zaunelement aus zwei Vertikalrohren 3, die mit Knien 2 mit einem Horizontalrohr 1 verbunden sind und zwischen denen der Sitz 4 verschwenkbar gelagert ist, bereitgestellt. Durch Aneinanderreihung der Zaunelemente oder durch Verbindung mit den Horizontalsprossen 9 wird dann gemäss Figur 11 ein Zaun gebildet.

Die in den folgenden Absätzen wiedergegebenen Merkmale sind Teil der Offenbarung der vorliegenden Anmeldung und können zum Gegenstand von Ansprüchen oder Teilungsanmeldungen gemacht werden. Die Absätze wurden nummeriert, um Bezugnahmen zu erlauben.
(1) Reklamezaun mit Sitz, mit parallelen Vertikalrohren, die mit ihrem unteren Ende in den Boden eingelassen sind, während ihr oberes Ende durch eine Steckverbindung mit einem Knie mit einem Horizontalrohr verbunden ist, wobei an den parallelen Vertikalrohren mit Schrauben und Rohrschellen Führungen mit einer halbkreisförmigen Rille befestigt sind, in die Anschläge der Reklamesitzplatte eingreifen, wobei die Reklamesitzplatte ein zu einem U gebogenes U-Profil aufweist, an dessen Schenkel durchsichtige Schutzplatten befestigt sind, wobei in den Zwischenraum zwischen den Schutzplatten eine Füllung mit Blechen eingezogen ist, die an den Schenkeln des U-Profils befestigt sind, wobei an den freien Enden des U, zu dem das U-Profil gebogen ist, Träger mit Achsbolzen und Anschlägen befestigt sind und zwischen den Trägern ein Gewicht befestigt ist.
(2) Reklamezaun nach Absatz (1), wobei zwei Vertikalrohre zur Bildung eines Zauns mit wenigstens einer rohrförmigen Horizontalsprosse verbunden sind, wobei in das Innere der rohrförmigen Horizontalsprosse ein Keil mit Innengewinde eingefügt ist, der mit einer Schraube und Rohrschellen an dem benachbarten Vertikalrohr befestigt ist.
(3) Reklamezaun nach Absatz (1) oder (2), wobei die Schenkel des U-Profils einen dünnen und einen dicken Schenkelabschnitt aufweisen, wobei die Schutzplatten am dünnen Schenkelabschnitt und die Bleche am dicken Schenkelabschnitt befestigt sind.
(4) Reklamezaun nach einem der vorstehenden Absätze (1) bis (3), wobei das Knie am Horizontalrohr und/oder Vertikalrohr, die Schutzplatten an den dünnen Schenkelabschnitten, die Bleche an den dicken Schenkelabschnitten und/oder der Keil im Inneren der Horizontalsprosse durch Ankleben befestigt ist bzw. sind.
(5) Reklamezaun nach einem der vorstehenden Absätze (1) bis (4), wobei die Achsbolzen und/oder die Anschläge ein Gewinde aufweisen und in den Träger eingeschraubt sind.
(6) Reklamezaun nach Absatz (1), wobei das Gewicht durch ein abnehmbares U-Profil abgedeckt ist.
(7) Reklamezaun nach einem der vorstehenden Absätze (1) bis (6), wobei das Gewicht an den Trägern und/oder das abnehmbare U-Profil an dem Gewicht mit wenigstens einer Schraube befestigt ist.
(8) Reklamezaun nach Absatz (1), wobei die Schrauben, mit denen die Rohrschellen und Führungen an den Vertikalrohren befestigt sind, durch Innenmehrkantschrauben gebildet sind.

## Patentansprüche

1. Reklamezaun aufweisend:
wenigstens zwei parallele Vertikalrohre (3), deren oberes Ende horizontal miteinander verbunden ist; und
wenigstens einen zwischen den Vertikalrohren (3) um eine Schwenkachse schwenkbar gelagerten Sitz (4);
**dadurch gekennzeichnet,**
**dass** der Sitz (4) einen Rahmen (13), eine Füllung (15) und eine durchsichtige Schutzplatte (17) aufweist, wobei die Schutzplatte (17) so mit Abstand von der Füllung (15) angeordnet und an dem Rahmen (13) befestigt ist, dass **ein** Werbeträger in dem zwischen der Füllung (15) und der Schutzplatte (17) verbleibenden Spalt anordenbar ist, wodurch der Sitz (4) eine Aufnahme für **den** Werbeträger aufweist.

2. Reklamezaun nach Anspruch 1, wobei der Sitz (4) weiter ein Gewicht (20) aufweist, welches beabstandet von der Schwenkachse im Sitz (4) angeordnet ist, so dass der Sitz (4) in unbelastetem Zustand in vertikaler Lage gehalten wird.

3. Reklamezaun nach Anspruch 1 oder 2, wobei der zwischen der Füllung (15) und der Schutzplatte (17) verbleibende Spalt durch eine abnehmbare Abdeckung (23) verschließbar ist.

4. Reklamezaun nach einem der vorangegangenen Ansprüche, wobei die Vertikalrohre (3) mit ihrem unteren Ende (8) an einem Boden befestigbar sind.

5. Reklamezaun nach einem der vorangegangenen Ansprüche, wobei benachbarte Vertikalrohre (3) durch wenigstens ein Horizontalrohr (2) verbunden sind.

6. Reklamezaun nach einem der vorangegangenen Ansprüche, wobei der wenigstens eine Sitz (4) gegenüber den Vertikalrohren (3) um 90° schwenkbar ist.

7. Reklamezaun nach einem der vorangegangenen Ansprüche, wobei der wenigstens eine Sitz (4) mit Rohrschellen (6) an den Vertikalrohren (3) befestigt ist.

## Claims

1. An advertising fence, comprising:
at least two parallel vertical pipes (3), the upper ends of which are connected horizontally with one another; and
at least one seat (4) which is pivotably mounted between the vertical pipes (3) about a pivot axis;
**characterized in that**
the seat (4) comprises a frame (13), a filling (15) and a translucent protective panel (17), wherein the protective panel (17) is disposed at a distance from the filling (15) and mounted to the frame (13) so as to allow an advertising medium to be disposed in the gap remaining between the filling (15) and the protective panel (17), as a result of which the seat (4) comprises an accommodation for the advertising medium.

2. The advertising fence according to claim 1, wherein the seat (4) further comprises a weight (20) which is disposed in the seat (4) spaced apart from the pivot axis such that the seat (4) is held in vertical position in unloaded state.

3. The advertising fence according to claim 1 or 2, wherein the gap remaining between the filling (15) and the portecive panel (17) is closable by means of a removable cover (23).

4. The advertising fence according to one of the preceding claims, wherein the vertical pipes (3) are attachable to the floor with their lower ends (8).

5. The advertising fence according to one of the preceding claims, wherein adjacent vertical pipes (3) are connected by at least one horizontal pipe (2).

6. The advertising fence according to one of the preceding claims, wherein the at least one seat (4) is pivotable relative to the vertical pipes (3) by 90°.

7. The advertising fence according to one of the preceding claims, wherein the at least one seat (4) is attached to the vertical pipes (3) by means of pipe clamps (6).

## Revendications

1. Barrière de publicité, comprenant :
au moins deux tubes verticaux (3) parallèles, dont les extrémités supérieures sont reliées horizontalement l'une à l'autre ; et
au moins un siège (4) monté entre les tubes verticaux (3) pivotant autour d'un axe de pivotement ;
**caractérisée en ce que**
le siège (4) comprend un cadre (13), un remplissage (15) et une plaque de protection transparente (17), ladite plaque de protection (17) étant agencée à distance du remplissage (15) et fixée sur le cadre (13) de telle façon qu'un support publicitaire est susceptible d'être agencé dans l'intervalle qui demeure entre le remplissage (15) et la plaque de protection (17), grâce à quoi le siège (4) comporte une réception pour un support publicitaire.

2. Barrière de publicité selon la revendication 1, dans laquelle le siège (4) comporte en outre un poids (20), lequel est agencé dans le siège (4) à distance de l'axe de pivotement de telle façon que dans l'état non chargé le siège (4) est maintenu en position verticale.

3. Barrière de publicité selon la revendication 1 ou 2, dans laquelle l'intervalle qui demeure entre le remplissage (15) et la plaque protectrice (17) est susceptible d'être obturé par un couvercle amovible (23)

4. Barrière de publicité selon l'une des revendications précédentes, dans laquelle les tubes verticaux (3) sont susceptibles d'être fixés sur un sol avec leur extrémité inférieure (8).

5. Barrière de publicité selon l'une des revendications précédentes, dans laquelle des tubes verticaux voisins (3) sont reliés par au moins un tube horizontal (2).

6. Barrière de publicité selon l'une des revendications précédentes, dans laquelle ledit au moins un siège (4) est capable de pivoter sur 90° par rapport aux tubes verticaux (3).

7. Barrière de publicité selon l'une des revendications précédentes, dans laquelle ledit au moins un siège (4) est fixé sur les tubes verticaux (3) au moyen de colliers à tubes (6).
